# EUROPÄISCHE PATENTSCHRIFT

(11) **EP 0 558 800 B1**
(45) Veröffentlichungstag und Bekanntmachung des Hinweises auf die Patenterteilung: **13.12.1995**
(21) Anmeldenummer: 92117660.8
(22) Anmeldetag: 16.10.1992
(51) Int. Cl.: A47L 13/257

(54) **Flächenwischgerät**
Mop
Faubert

(30) Priorität: 29.02.1992 DE 4206376
(43) Veröffentlichungstag der Anmeldung: 08.09.1993
(73) Patentinhaber: Firma Carl Freudenberg, 69469 Weinheim (DE)
(72) Erfinder: Sartori, Francesco, I-40122 Bologna (IT)

(56) Entgegenhaltungen:
- FR-A- 1 225 874
- US-A- 2 073 726
- US-A- 2 239 759
- US-A- 2 730 741
- US-A- 4 137 592

## Beschreibung

Die Erfindung betrifft ein Flächenwischgerät, bei dem an einem Gerätestiel ein zusammendrückbarer Wischkörper aus einem saugfähigen Werkstoff angebracht ist, wobei dem Wischkörper ein Ausdrückmittel zugeordnet ist, das durch ein Gestänge betätigbar ist, wobei der Wischkörper auf einer eine Achse umschließenden, gewölbten Haftfläche festgelegt ist und wobei das Ausdrückmittel aus einer um die Achse schwenkbaren Ausdrückrolle besteht.

Ein solches Flächenwischgerät ist aus der US-A-4,137,592 bekannt. Das Ausdrückmittel besteht aus einer Rolle, die durch einen Hebel um die Achse eines Wischkörper-Kerns geführt werden kann. Die Ausdrückrolle wird in ihrer Ruhestellung durch den elastisch nachgiebigen Wischkörper arretiert. Die Achse der Ausdrückrolle und die Achse der zylindrischen Haftfläche sind einander in stets gleichbleibendem Abstand zugeordnet. Dabei ist allerdings zu beachten, daß ein Auswechseln des zusammendrückbaren Wischkörpers einen vergleichsweise großen Montageaufwand erfordert, was im Hinblick auf eine einfache Handhabung wenig befriedigend ist.

Aus der US-A-2,073,726 ist ein Flächenwischgerät bekannt, dessen Wischkörper als drehbare Walze ausgebildet ist. Die Ausdrückrolle ist in einem Halter gelagert, wobei der Halter eine stützförmige Kulisse aufweist, in der die Ausdrückrolle verschiebbar gelagert ist. Zum Ausdrücken des Wischkörpers wird die Ausdrückrolle in Richtung des Wischkörpers verschoben, bis sie in einer Hinterschneidung der Kulisse einrastet. Beim Abrollen des Wischkörpers wird diese unter elastischer Deformierung an der Ausdrückrolle vorbeigeführt. Ein Auswechseln des zusammendrückbaren Wischkörpers erfolgt dadurch, daß dessen stirnseitigen Aufnahmen entfernt werden. Im Hinblick auf eine einfache Handhabung ist dies wenig zufriedenstellend.

Aus dem DE-GM 88 00 887 ist ein Flächenwischgerät bekannt, bei dem ein an einem Halter festgelegter Wischkörper bei Betätigung eines Gestänges durch zwei Rollen geführt wird, die ein Zusammendrücken des Wischkörpers und somit ein Ausdrücken desselben bedingen. Dabei ist allerdings zu beachten, daß das vorbekannte Flächenwischgerät ein Vielzahl von Einzelteilen aufweist und daß die Gebrauchseigenschaften durch vergleichsweise hohes Gewicht einerseits und ein ungleichmäßiges Ausdrücken des Wischkörpers andererseits wenig befriedigend sind. Die Gebrauchsdauer ist durch große mechanische Belastungen auf den Wischkörper und daraus resultierenden Verschleiß stark herabgesetzt.

Der Erfindung liegt die Aufgabe zugrunde, ein Flächenwischgerät der eingangs genannten Art derart weiterzuentwickeln, daß bedarfsweise ein besonders einfacher und rascher Wechsel des Wischkörpers ermöglicht wird.

Diese Aufgabe wird erfindungsgemäß mit den kennzeichnenden Merkmalen von Anspruch 1 gelöst. Auf vorteilhafte Ausgestaltungen nehmen die Unteransprüche Bezug.

Bei dem erfindungsgemäßen Flächenwischgerät ist es vorgesehen, daß die Haftfläche eine Begrenzungsfläche des Halteteils bildet, das lösbar an einem mit dem Gerätestiel verbundenen Halter festgelegt ist und daß das Halteteil und der Halter einschnappbar miteinander verbunden sind. Ein Auswechseln des Halteteils mit dem verbrauchten Wischkörper ist dadurch besonders rasch und problemlos möglich, ohne daß der Gerätestiel und das für die Betätigung erforderliche Gestänge ausgetauscht werden müßten. Die lösbare Festlegung des Halters am Gerätestiel ist in wirtschaftlicher Hinsicht und im Hinblick auf geringere Umweltbelastungen von hervorzuhebendem Vorteil.

Gemäß einer weiteren vorteilhaften Ausgestaltung ist es vorgesehen, daß der Halter und der Gerätestiel durch ein Gelenk schwenkbar miteinander verbunden sind. Schwer zugängliche Flächen, beispielsweise Nischen oder zu wischenden Flächen unter schwer verrückbaren Möbeln, wie beispielsweise Schränken, können, bedingt durch das Gelenk zwischen Halter und Gerätestiel problemlos gereinigt werden.

Zur Vereinfachung der Handhabung des erfindungsgemäßen Flächenwischgerätes kann das Gelenk in zumindest zwei voneinander verschiedenen Schwenkpositionen arretierter sein. Zum Wischen von frei zugänglichen Flächen kann sich der Wischkörper beispielsweise quer zum Gerätestiel des Flächenwischgerätes erstrecken und in dieser Position arretierbar sein. Zur einfacheren Reinigung von Flächen, die eine geringere Breite haben als der Wischkörper, wenn er quer zum Gerätestiel angeordnet ist, kann sich der Wischkörper im wesentlichen parallel zum Gerätestiel erstrecken und auch in dieser Position arretierbar sein.

Der Wischkörper ist auf einer eine Achse umschließenden, gewölbten Haftfläche festgelegt und das Ausdrückmittel besteht aus einer um die Achse schwenkbare Ausdrückrolle. Hierbei ist von Vorteil, daß eine gewölbte Haftfläche eine sichere Festlegung des Wischkörpers gewährleistet und der Wischkörper mit einer der Größe der Haftfläche entsprechenden Kontaktfläche mit dieser verbunden ist. Übermäßige Deformierungen oder Beschädigungen des Wischkörpers, beispielsweise durch Klammern oder Haltekrallen werden dadurch zuverlässig vermieden, was die Gebrauchsdauer des erfindungsgemäßen Flächenwischgeräts erheblich vergrößert. Das Andrückmittel, das im vorliegenden Fall durch eine Ausdrückrolle gebildet ist, ist um die Achse, die auch von der gewölbten Haltefläche umschlossen ist, bewegbar und drückt daher die gesamte, der zu wischenden Fläche zugewandte Oberfläche des Wischkörpers bedarfsweise aus. Desweiteren bedingt die Andrückrolle durch die ausschließlich abrollende Bewegung auf der Oberfläche des Wischkörpers einen materialschonenden Ausdrückvorgang, was im Hinblick auf eine lange Gebrauchsdauer von hervorzuhebender Bedeutung ist.

Die Haftfläche kann die Achse in gleichgroßem Abstand umschließen oder in einem sich in Bewegungsrichtung der Ausdrückrolle zunehmend vergrößernden Abstand. Je nach Anwendungsfall kann die Haftfläche entsprechend ausgestaltet werden. Umschließt die Haftfläche die Achse in gleichgroßem Abstand, erfolgt bei Betätigung der Ausdrückrolle ein annähernd gleichmäßiges Ausdrücken des Wischkörpers. Die gesamte Oberfläche des Wischkörpers weist dann eine gleichmäßig benetzte Oberfläche mit im wesentlichem gleichem Flüssigkeitsgehalt auf. Sind in anderen Anwendungsfällen beispielsweise unterschiedlich stark benetzte Wischkörperteilbereiche gefordert, hat es sich als zweckmäßig erwiesen, daß die Haftfläche die Achse in einem sich in Bewegungsrichtung der Ausdrückrolle zunehmend vergrößernden Abstand umschließt. Wird das am Gerätestiel befestigte Gestänge bei einem derartig ausgestalteten Flächenwischgerät betätigt schwenkt die Andrückrolle mit in Bewegungsrichtung zunehmendem Anpreßdruck über die Oberfläche des Wischkörpers und drückt diesen mit zunehmender Schwenkbewegung stärker aus.

Diese Ausgestaltung kann insbesondere dann von Vorteil sein, wenn die Verschmutzung der zu wischenden Flächen unterschiedlich ist, so daß unterschiedlich viel Wasser zur Reinigung benötigt wird oder es sich bei den zu reinigenden Flächen empfiehlt nach einer relativ feuchten Reinigung die Flächen sofort im Anschluß daran mit einem weitgehend trockenen Wischkörper nachzuwischen. In diesem Falle ist es lediglich erforderlich, die stärker ausgedrückten Oberflächenbereiche zum Nachwischen zu verwenden.

Zum schnelleren Abführen der verdrängten Flüssigkeit kann die Haftfläche von Drainageöffnungen durchdrungen sein. Bei Betätigung der Ausdrückrolle wird die verdrängte Flüssigkeit einerseits über die der Ausdrückrolle zugewandte Oberfläche des Wischkörpers und andererseits durch die Drainageöffnungen der Haftfläche abgeleitet. Selbstverständlich ist darauf zu achten, daß die Drainageöffnungen so dimensioniert sind, daß die Ausdrückrolle eine genügend große Anpreßkraft an den Wischkörper behält.

Die Ausdrückrolle kann in einem um die Achse schwenkbaren und durch das am Gerätestiel befestigte Gestänge betätigbaren Schwenkträger gelagert sein. Eine große Betriebssicherheit und gute Gebrauchseigenschaften werden dadurch bedingt.

Der Abstand zwischen der Achse und der Ausdrückrolle kann veränderbar sein. Hierbei ist von Vorteil, daß bei vorgegebener Dicke des Wischkörpers der Anpreßdruck der Ausdrückrolle an diesen veränderbar ist, oder daß in Abhängigkeit von den jeweiligen Gegebenheiten des Anwendungsfalles in ein und demselben Flächenwischgerät Wischkörper unterschiedlicher Dicke zur Anwendung gelangen können.

Zur besseren Ableitung des in dem Wischkörper gespeicherten Wassers während des Ausdrückvorganges hat es sich als vorteilhaft erwiesen, wenn die Ausdrückrolle eine Oberfläche aufweist, die von Drainageöffnungen durchbrochen ist. Vorteile in wirtschaftlicher Hinsicht ergeben sich, wenn die Drainageöffnungen beispielsweise durch sich in Umfangsrichtung der Ausdrückrolle erstreckende Rippen voneinander getrennt sind. Die Herstellung derartig ausgestalteter Andrückrollen gestaltet sich besonders einfach, wenn beispielsweise kreisringförmige Scheiben mit gleichem Innendurchmesser aber voneinander abweichendem Außendurchmesser abwechselnd auf die Achse gefädelt werden.

Neben einer mehrteiligen Ausführung der Ausdrückrolle kann diese beispielsweise auch einteilig ausgebildet sein. Die Drainageöffnung bewirkt ein wirkungsvolles Ausdrücken des Wischkörpers und eine rasche Abführung der ausgedrückten Flüssigkeit.

Im Hinblick auf eine wirtschaftliche und einfache Herstellbarkeit des erfindungsgemäßen Flächenwischgerätes kann die Ausdrückrolle mit ihren Enden in dem Schwenkträger gelagert sein. Zur Vermeidung von Durchbiegungen der Ausdrückrolle, die bei Wischkörpern mit großer Breite zur Anwendung gelangen und um die Lagerbelastungen im Bereich der axialen Enden der Andrückrolle zu reduzieren, kann die Ausdrückrolle zwischen den Enden an wenigstens einer weiteren Stelle in dem Schwenkträger gelagert sein.

Im Rahmen einer bevorzugten Ausführungsform kann die Ausdrückrolle einen Radius aufweisen, der 0,3 bis 0,6 mal so groß ist, wie der größte Radius der Haftfläche. Durch den im Gegensatz zur Haftfläche vergleichsweise geringeren Durchmesser der Ausdrückrolle wird bei Betätigung derselben die Oberfläche des zur Anwendung gelangenden Wischkörpers während einer langen Gebrauchsdauer flexibel gehalten. Die gute Walkarbeit der Ausdrückrolle verhindert zuverlässig partielle Aushärtungen der Oberfläche des Wischkörpers und Anbackungen, wodurch eine gute Elastizität und ausgezeichnete Gebrauchseigenschaften auch während einer langen Gebrauchsdauer erhalten bleiben.

Nach einer vorteilhaften Ausgestaltung kann der Wischkörper durch einen Schaumkörper gebildet sein. In Abhängigkeit vom Anwendungsfall und der zu wischenden Flächen können bedarfsweise verschiedenartige Wischkörpermaterialien an dem Gerätestiel befestigt und von der schwenkbaren Ausdrückrolle ausgedrückt werden. Das Material der zur Anwendung gelangenden Schaumkörper kann den üblichen zu diesem Zweck verwendeten Materialien entsprechen.

Ein Ausführungsbeispiel des erfindungsgemäßen Flächenwischgeräts wird im folgenden anhand der als Anlage beigefügten Zeichnungen weiter verdeutlicht. Die Figuren zeigen eine schematische Darstellung des beanspruchten Geräts.

Die Figuren 1 und 2 zeigen ein Ausführungsbeispiel des erfindungsgemäßen Flächenwischgerätes in perspektivischer Darstellung und voneinander abweichenden Ansichten.

In Figur 3 ist das Halteteil gezeigt mit an der Haftfläche festgelegtem Wischkörper. In den Figuren 1 und 2 ist ein Ausführungsbeispiel des erfindungsgemäßen Flächenwischgeräts dargestellt. Es umfaßt einen Gerätestiel 1, bevorzugt aus Kunststoff, der an seinem axialen unteren Ende mit einem Gelenk 8 verbunden ist. Auf der dem Gerätestiel 1 abgewandten Seite des Gelenks 8 ist ein Halter 7 angeordnet, in den ein Halteteil 11 einschnappbar ist. Das Halteteil 11 ist auf der im Halter 7 gegenüberliegenden Seite mit einer Haftfläche 6 versehen, auf der ein zusammendrückbarer Wischkörper 2 aus einem saugfähigen Werkstoff befestigt ist. Die einschnappbare Befestigung des Halteteils 11 am Halter 7 hat den Vorteil, daß bei verbrauchtem Wischkörper ein rasches Auswechseln desselben problemlos vorgenommen werden kann. Der Wischkörper 2 im vorliegenden Beispiel weist einen im wesentlichen halbkreisförmigen Querschnitt auf und ist auf der der Achse 5 zugewandten Seite an einer gewölbten Haftfläche 6 des Halteteils 11 festgelegt.

Zum Ausdrücken des Wischkörpers 2 ist ein Ausdrückmittel 3 in Form einer Ausdrückrolle 3.1 vorgesehen, die in einem Schwenkträger 10 um ihre eigene Achse drehbar gelagert ist. Der Schwenkträger 10 ist im wesentlichen U-förmig gestaltet und im Bereich seiner beiden Vorsprünge drehbar um die Achse 5 gelagert. Zur Einleitung einer Schwenkbewegung ist der Schwenkträger 10 mit dem Gestänge 4 verbunden, wobei das Gestänge 4 und der Schwenkträger 10 durch eine den Gerätestiel 1 umschließende Hülse betätigbar sind. Die Ausdrückrolle 3.1 kann, wie in diesem Ausführungsbeispiel dargestellt, in ihrer Ausgangsstellung nicht mit dem Wischkörper 2 in Eingriff sein. Nach einer anderen, hier nicht dargestellten Ausgestaltung besteht auch die Möglichkeit, daß die Ausdrückrolle 3.1 stets auf den Wischkörper 2 einwirkt. Hierbei ist von Vorteil, daß die Scherkräfte auf die Haltefläche 6 des Halteteils 11 bei Betätigung der Ausdrückrolle 3.1 reduziert sind. Auch die mechanische Belastung des Wischkörpers 2 ist reduziert, wodurch eine vergleichsweise verlängerte Gebrauchsdauer gewährleistet ist. Die Haftfläche 6 des Halteteils 11 umschließt die Achse 5 in gleichgroßem Abstand, so daß bei gleicher Dicke des Wischkörpers 2 ein gleichmäßiges Ausdrücken desselben bei einem Schwenken der Ausdrückrolle gewährleistet ist.

Zur besseren Anpassung an die jeweiligen Gegebenheiten des Anwendungsfalles kann der Abstand zwischen der Achse 5 und der Rotationsachse der Ausdrückrolle 3.1 veränderbar sein. Dies ist besonders einfach durch einen Exzenter zu erreichen. Zur Erzielung besonders guter Gebrauchseigenschaften ist es vorgesehen, daß der Halter 7 durch das Gelenk 8 schwenkbar am Gerätestiel 1 befestigt ist.

Zur besseren Ableitung des aus dem Wischkörper 2 ausgedrückten Flüssigkeit, ist die Ausdrückrolle 3.1 und die Haftfläche 6 von Drainageöffnungen durchbrochen.

Im Hinblick auf ein möglichst geringes Gewicht des Flächenwischgerätes und einer damit verbundene gute Handlichkeit ist es vorgesehen, daß als Werkstoff überwiegend Polypropylen zur Herstellung verwendet wird, wobei die mechanisch höher beanspruchten Bauteile zusätzlich einen Gehalt an Verstärkungsfasern aufweisen können. Ein in Frage kommender Werkstoff besteht beispielsweise aus 70 % Polypropylen mit einem 30 %igen Fiberglasanteil. Außerdem ist bei Verwendung von Kunststoffen eine ausgezeichnete Funktionssicherheit während der gesamten Gebrauchsdauer gewährleistet. Korrosion vermag diese nicht zu beeinträchtigen.

In Figur 3 ist das in den Figuren 1 und 2 nicht zu sehende Halteteil 11 gezeigt, das aus Polystyrol besteht und auf einem Teil seiner Außenumfangsfläche eine Haftfläche 6 für den Wischkörper 2 umfaßt. Die Schnappverbindung zwischen dem Halteteil 11 und dem Halter 7 wird durch die in Figur 2 zu erkennende Aussparung im Halter 7 und die in diese Aussparung einschnappbare Nase des Halteteils 11 gebildet.

## Patentansprüche

1. Flächenwischgerät, bei dem an einem Gerätestiel (1) ein zusammendrückbarer Wischkörper (2) aus einem saugfähigen Werkstoff angebracht ist, wobei dem Wischkörper (2) ein Ausdrückmittel (3) zugeordnet ist, das durch ein an dem Gerätestiel befestigtes Gestänge (4) betätigbar ist, wobei der Wischkörper (2) auf einer eine Achse (5) umschließenden, gewölbten Haftfläche (6) festgelegt ist und wobei das Ausdrückmittel (3) aus einer um die Achse (5) schwenkbaren Ausdrückrolle (3.1) besteht, dadurch gekennzeichnet, daß die Haftfläche (6) eine Begrenzungsfläche eines Halteteiles (11) bildet, das lösbar an einem mit dem Gerätestiel (1) verbundenen Halter (7) festgelegt ist und daß das Halteteil (11) und der Halter (7) einschnappbar miteinander verbunden sind.

2. Flächenwischgerät nach Anspruch 1, dadurch gekennzeichnet, daß der Halter (7) und der Gerätestiel (1) durch ein Gelenk (8) schwenkbar verbunden sind.

3. Flächenwischgerät nach Anspruch 2, dadurch gekennzeichnet, daß das Gelenk (8) in zumindest zwei voneinander verschiedenen Schwenkpositionen arretierbar ist.

4. Flächenwischgerät nach einem der Ansprüche 1 bis 3, dadurch gekennzeichnet, daß die Haftfläche (6) die Achse (5) in gleichgroßem Abstand umschließt.

5. Flächenwischgerät nach einem der Ansprüche 1 bis 3, dadurch gekennzeichnet, daß die Haftfläche (6) die Achse (5) in einem sich in Bewegungsrichtung der Ausdrückrolle (3.1) zunehmend vergrößernden Abstand umschließt.

6. Flächenwischgerät nach einem der Ansprüche 1 bis 5, dadurch gekennzeichnet, daß die Haftfläche (6) von Drainageöffnungen durchdrungen ist.

7. Flächenwischgerät nach einem der Ansprüche 1 bis 6, dadurch gekennzeichnet, daß die Ausdrückrolle (3.1) in einem um die Achse (5) schwenkbaren und durch das am Gerätestiel (1) befestigte Gestänge (4) betätigbaren Schwenkträger (10) gelagert ist.

8. Flächenwischgerät nach Anspruch 7, dadurch gekennzeichnet, daß der Abstand zwischen der Achse und der Ausdrückrolle veränderbar ist.

9. Flächenwischgerät nach einem der Ansprüche 1 bis 8, dadurch gekennzeichnet, daß die Ausdrückrolle (3.1) eine Oberfläche aufweist, die von Drainage-Öffnungen (9) durchbrochen ist.

10. Flächenwischgerät nach Anspruch 9, dadurch gekennzeichnet, daß die Drainageöffnungen (9) durch sich in Umfangsrichtung der Ausdrückrolle (3.1) erstreckende Rippen voneinander getrennt sind.

11. Flächenwischgerät nach einem der Ansprüche 7 bis 10, dadurch gekennzeichnet, daß die Ausdrückrolle (3.1) mit ihren Enden in dem Schwenkträger (10) gelagert ist.

12. Flächenwischgerät nach Anspruch 11, dadurch gekennzeichnet, daß die Ausdrückrolle (3.1) zwischen den Enden an wenigstens einer weiteren Stelle in dem Schwenkträger (10) gelagert ist.

13. Flächenwischgerät nach einem der Ansprüche 1 bis 12, dadurch gekennzeichnet, daß die Ausdrückrolle (3.1) einen Radius aufweist, der 0,3 bis 0,6 mal so groß ist wie der größte Radius der Haftfläche (6).

14. Flächenwischgerät nach einem der Ansprüche 1 bis 13, dadurch gekennzeichnet, daß der Wischkörper (2) durch einen Schaumkörper gebildet ist.

## Claims

1. A surface-wiping appliance in which a wiping body (2) which can be squeezed together and consists of an absorbent material is attached to an appliance handle (1), the wiping body (2) being assigned a squeezing-out means (3) which can be operated by a linkage (4) fastened to the appliance handle, the wiping body (2) being secured on a curved adhesive surface (6) which surrounds a spindle (5), and the squeezing-out means (3) comprising a squeezing-out roller (3.1) which can be pivoted around the spindle (5), characterized in that the adhesive surface (6) forms a boundary surface of a retaining part (11) which is secured releasably to a holder (7) connected to the appliance handle (1), and in that the retaining part (11) and the holder (7) can be snapped together.

2. A surface-wiping appliance according to claim 1, characterized in that the holder (7) and the appliance handle (1) are connected pivotably by a joint (8).

3. A surface-wiping appliance according to claim 2, characterized in that the joint (8) can be locked in at least two different pivoted positions.

4. A surface-wiping appliance according to any one of claims 1 to 3, characterized in that the adhesive surface (6) surrounds the spindle (5) at a uniform distance.

5. A surface-wiping appliance according to any one of claims 1 to 3, characterized in that the adhesive surface (6) surrounds the spindle (5) at a distance which increases in size in the direction of movement of the squeezing-out roller (3.1).

6. A surface-wiping appliance according to any one of claims 1 to 5, characterized in that the adhesive surface (6) is penetrated by drainage openings.

7. A surface-wiping appliance according to any one of claims 1 to 6, characterized in that the squeezing-out roller (3.1) is mounted in a pivoting carrier (10) which can be pivoted around the spindle (5) and can be operated by the linkage (4) fastened to the appliance handle (1).

8. A surface-wiping appliance according to claim 7, characterized in that the distance between the spindle and the squeezing-out roller can be changed.

9. A surface-wiping appliance according to any one of claims 1 to 8, characterized in that the squeezing-out roller (3.1) has a surface which is perforated by drainage openings (9).

10. A surface-wiping appliance according to claim 9, characterized in that the drainage openings (9) are separated from one another by ribs extending in the circumferential direction of the squeezing-out roller (3.1).

11. A surface-wiping appliance according to any one of claims 7 to 10, characterized in that the squeezing-out roller (3.1) is mounted by its ends in the pivoting carrier (10).

12. A surface-wiping appliance according to claim 11, characterized in that between the ends the squeezing-out roller (3.1) is mounted at at least one further point in the pivoting carrier (10).

13. A surface-wiping appliance according to any one of claims 1 to 12, characterized in that the squeezing-out roller (3.1) has a radius which is 0.3 to 0.6 times the size of the largest radius of the adhesive surface (6).

14. A surface-wiping appliance according to any one of claims 1 to 13, characterized in that the wiping body (2) is formed by a foam body.

## Revendications

1. Faubert, dans lequel un corps d'essuyage (2) fait d'une matière absorbante et pouvant être pressé est fixé sur un manche (1), un moyen d'essorage (3) qui peut être actionné par une tige (4) fixée sur le manche étant ajouté au corps d'essuyage (2), le corps d'essuyage (2) étant fixé sur une surface adhésive (6) arquée entourant un axe (5) et le moyen d'essorage (3) étant formé par un rouleau-presse (3.1) pivotant autour de l'axe (5), caractérisé en ce que la surface adhésive (6) constitue une surface de délimitation d'un élément de support (11) qui est fixé de manière amovible sur un support (7) relié au manche (1) et en ce que l'élément de support (11) et le support (7) sont liés l'un à l'autre par emboîtement.

2. Faubert selon la revendication 1, caractérisé en ce que le support (7) et le manche (1) sont reliés de manière pivotante par une articulation (8).

3. Faubert selon la revendication 2, caractérisé en ce que l'articulation (8) peut être bloquée dans au moins deux positions de pivotement différentes l'une de l'autre.

4. Faubert selon l'une des revendications 1 à 3, caractérisé en ce que la surface adhésive (6) entoure l'axe (5) à une distance uniforme.

5. Faubert selon l'une des revendications 1 à 3, caractérisé en ce que la surface adhésive (6) entoure l'axe (5) à une distance qui augmente progressivement dans la direction du mouvement du rouleau-presse (3.1).

6. Faubert selon l'une des revendications 1 à 5, caractérisé en ce que la surface adhésive (6) est pourvue d'ouvertures de drainage.

7. Faubert selon l'une des revendications 1 à 6, caractérisé en ce que le rouleau-presse (3.1) est logé dans un support pivotant (10) qui peut tourner autour de l'axe (5) et peut être actionné par la tige (4) fixée sur le manche (1).

8. Faubert selon la revendication 7, caractérisé en ce que la distance entre l'axe et le rouleau-presse peut être modifiée.

9. Faubert selon l'une des revendications 1 à 8, caractérisé en ce que le rouleau-presse (3.1) est pourvu d'une surface qui est percée d'ouvertures de drainage (9).

10. Faubert selon la revendication 9, caractérisé en ce que les ouvertures de drainage (9) sont séparées les unes des autres par des nervures qui s'étendent dans la direction circonférentielle du rouleau-presse (3.1).

11. Faubert selon l'une des revendications 7 à 10, caractérisé en ce que le rouleau-presse (3.1) est monté dans le support pivotant (10) par ses extrémités.

12. Faubert selon la revendication 11, caractérisé en ce que le rouleau-presse (3.1), entre ses extrémités, est fixé dans le support pivotant (10) en au moins un endroit supplémentaire.

13. Faubert selon l'une des revendications 1 à 12, caractérisé en ce que le rouleau-presse (3.1) a un rayon dont la dimension va de 0,3 à 0,6 fois le plus grand rayon de la surface adhésive (6).

14. Faubert selon l'une des revendications 1 à 13, caractérisé en ce que le corps d'essuyage (2) est formé par un corps en mousse.
